# EUROPÄISCHE PATENTSCHRIFT

(11) **EP 3 578 297 B1**
(45) Veröffentlichungstag und Bekanntmachung des Hinweises auf die Patenterteilung: **22.12.2021**
(21) Anmeldenummer: 18175773.3
(22) Anmeldetag: 04.06.2018
(51) Int. Cl.: B24C 1/06, B24C 5/04, B24C 9/00, B24C 3/04

(54) **VORRICHTUNG UND VERFAHREN ZUM MATTIEREN EINER OBERFLÄCHE**
DEVICE AND METHOD FOR PRODUCING A MATT SURFACE
DISPOSITIF ET PROCÉDÉ POUR PRODUCTION D'UNE SURFACE MATE

(43) Veröffentlichungstag der Anmeldung: 11.12.2019
(73) Patentinhaber: AUDI AG, 85045 Ingolstadt (DE)
(72) Erfinder: Brandl, Erhard, 85117 Eitensheim (DE); Karig, Marco, 85049 Ingolstadt (DE); Langer, Maurice, 01309 Dresden (DE); Kuntze, Thomas, 01309 Dresden (DE)

(56) Entgegenhaltungen:
- EP-A2- 0 350 965
- WO-A1-98/07549
- DE-A1-102015 013 167
- DE-B3-102010 009 933
- GB-A- 681 524
- JP-A- 2017 039 195

## Beschreibung

Die Erfindung betrifft eine Vorrichtung zum Mattieren einer Oberfläche gemäß der Gattung des Patentanspruchs 1. Des Weiteren betrifft die Erfindung ein Verfahren zum Mattieren einer Oberfläche mit einer solchen Vorrichtung.

Vorrichtungen zum Mattieren von glänzenden Oberflächen eines Fahrzeugs und/oder eines Fahrzeugbauteils sind in zahlreichen Variationen bekannt. Diese bekannten Vorrichtungen zum Mattieren von lackierten Oberflächen weisen etwa quaderförmige Strahldüsen bzw. Strahlkammern auf. Hierbei wird ein Strahlmittelstrahl etwa senkrecht bzw. mit einem Winkel deutlich über 60° auf die zu bestrahlende Oberfläche gerichtet. Eine flächige Mattierung der Oberfläche wird durch eine Relativbewegung zwischen Werkstück und Düse erreicht.

Aus der DE 10 2015 013 167 A1 ist ein Verfahren zum Bearbeiten einer glänzenden Oberfläche eines Fahrzeugs und/oder eines Fahrzeugbauteils bekannt, welche mit einer Klarlackschicht einer gegebenen ersten Schichtdicke lackiert ist. Bei dem Verfahren wird ein Strahlmittel in einen durch Unterdruck erzeugten Trägerluftstrom zudosiert, in einem Schlauchleitungssystem zu einer Strahllanze befördert und auf durch eine Strahlkammer unter Unterdruck gesetzte Bearbeitungsfläche gelenkt, von dort in den Luftstrom zurückbefördert, gereinigt und ggf. im Kreislauf gefahren. Hierbei wird die Beschleunigung des Strahlmittels durch den Unterdruck erzeugt und die Strahlkammer auf der Bearbeitungsfläche verschoben, wobei dem Strahlmittel mindestens ein zusätzlicher Energieimpuls durch mindestens einen weiteren vom Unterdruck angesaugten, mindestens unter Atmosphärendruck stehenden Gasstrom zum Erreichen einer deutlich über der Strömungsgeschwindigkeit des Trägerluftstromes liegenden Endgeschwindigkeit stromaufwärts von einem Dosierort erteilt wird. Mit der Endgeschwindigkeit wird ein Energieeintrag in die Bearbeitungsfläche in Abhängigkeit der Parameter Art und Form der Bearbeitungsfläche und des Strahlmittels, Beladungsgrad des Trägerluftstromes mit Strahlmittel, Unterdruck im Trägerluftstrom, Strahlzeit und Strahltemperatur eingestellt, sodass ungefähr 1 bis 50 Prozent der gegebenen ersten Schichtdicke der Klarlackschicht abgetragen wird, wodurch die Oberfläche des Fahrzeugs und/oder des Fahrzeugbauteils mattiert wird und sich eine reduzierte zweite Schichtdicke der Klarlackschicht ausbildet. Zur Durchführung des Verfahrens wird eine gattungsgemäße Vorrichtung zum Mattieren von Oberflächen beschrieben.

Als nachteilig kann bei den bekannten Vorrichtung und Verfahren zum Mattieren einer Oberfläche die lange Dauer des Mattierungsvorgangs bei größeren zu mattierenden Oberflächen angesehen werden, da sich die Flächenleistung des Mattieren aus der Relativgeschwindigkeit zwischen Werkstück und Düse bzw. Strahlkammer ergibt.

Aus der DE 10 2010 009 933 B3 ist ein Verfahren zur Oberflächenbehandlung einer Formfläche einer Vulkanisations- oder Spritzgießform bekannt.

Aus der WO 98/07549 A1 ist eine Vorrichtung zum Strahlen ebener Flächen bekannt, bei der das Strahlmittel gleichmäßig aus einer sich über die gesamte Breite der Anlage erstreckenden Austrittsöffnung austritt, wodurch eine gleichmäßige Strahlwirkung erzielt wird.

Aus der JP 2017 039195 A sind ein Strahlverfahren und eine Strahlvorrichtung zum Bilden eines dreidimensional erkennbaren Musters auf einer glänzenden Oberfläche bekannt.

Aus der GB 681 524 A ist eine Vorrichtung zum Strahlen von Kalenderwalzenoberflächen bekannt, welche eine Haube, deren eine Seite offen und konturiert ist, um mit der Walze in Eingriff zu kommen, und deren andere Seite in Längsrichtung geschlitzt ist, eine Strahldüse, die sich durch den Schlitz erstreckt und auf die Walze gerichtet ist, eine mit der Düse verbundene Strahlmittelzufuhrleitung, eine Vakuumleitung, die mit der Haube verbunden ist, und Mittel zum Hin- und Herbewegen der Düse in dem Schlitz umfasst.

Aus der EP 0 350 965 A2 ist eine gattungsgemäße Vorrichtung geeignet zum Mattieren einer Oberfläche bekannt, sowie ein Verfahren zum Strahlen der Oberfläche. Die Vorrichtung umfasst einen Schleuderstrahlkopf zum Abstrahlen größerer Oberflächen mit in einem Luftstrom geförderten Strahlmittelteilchen. Der Schleuderstrahlkopf umfasst eine auf die abzustrahlende Oberfläche aufzusetzende, manuell führbare Strahlkammer mit einer Strahlkammeröffnung, die von einem auf die abzustrahlende Oberfläche aufsetzbaren Randteil umschlossen ist, und mit einem durchsichtigen Kammerwandbereich, eine in die Strahlkammer ausmündende und zur Strahlkammeröffnung hin gerichteten Strahldüse, und einem an der Strahlkammer angeordneten Auslassstutzen zum Abführen von Förderluft und verbrauchten Strahlmittelteilchen. Die Strahldüse ist unter spitzem Winkel zur Ebene der Strahlkammeröffnung und im Wesentlichen seitlich von derselben an der Strahlkammer angeordnet. Der Auslassstutzen ist im Wesentlichen der Strahldüse gegenüberliegend an der Strahlkammer angeordnet, und der durchsichtige Kammerwandbereich ist als der Strahlkammeröffnung gegenüberliegendes Sichtfenster ausgebildet.

Der Erfindung liegt die Aufgabe zu Grunde, eine Vorrichtung und ein Verfahren zum Mattieren einer Oberfläche bereitzustellen, welche eine höhere Flächenleistung des Mattierens ermöglichen.

Diese Aufgabe wird durch eine Vorrichtung zum Mattieren einer Oberfläche mit den Merkmalen des Patentanspruchs 1 und durch ein Verfahren zum Mattieren einer Oberfläche mit den Merkmalen des Patentanspruchs 8 gelöst. Vorteilhafte Ausgestaltungen mit zweckmäßigen Weiterbildungen der Erfindung sind in den abhängigen Patentansprüchen angegeben.

Um eine Vorrichtung zum Mattieren einer Oberfläche bereitzustellen, welche eine höhere Flächenleistung des Mattierens ermöglicht, bleiben Werkstück und Düse während des Bestrahlungsvorgangs starr zueinander, wobei eine Richtung eines Strahlmittelstrahls aus abrasiven Material innerhalb einer Strahlkammer in etwa parallel oder unter einem Winkel kleiner 30° zur Interaktionsöffnung und der zu mattierenden Oberfläche ausrichtbar ist. Zudem wird die Strahlrichtung des Strahlmittelstrahls aus abrasiven Material umgekehrt. Durch die wechselweise Bestrahlung der zu mattierenden Oberfläche in entgegengesetzte Strahlrichtungen kann das Ergebnis der Mattierung weiter verbessert werden.

Unter einer Vorrichtung zum Mattieren einer Oberfläche wird nachfolgend eine Baugruppe mit einer Düse verstanden, welche die Strahlkammer zur Bestrahlung eines Werkstücks mit einem abrasiven Strahlungsmaterial aufweist. Die Strahlkammer weist an mindestens einer ihrer Seiten mindestens eine flächige Interaktionsöffnung auf, welche dafür vorgesehen ist, formschlüssig auf mindestens eine zu mattierende Oberfläche aufgesetzt zu werden, so dass die Strahlkammer dadurch geschlossen wird.

Zudem wird ein Verfahren zur Mattierung einer Oberfläche mit einer solchen Vorrichtung vorgeschlagen. Das Verfahren umfasst die folgenden Schritte: Bereitstellen eines Werkstücks mit einer zu mattierenden Oberfläche, Aufsetzen der Vorrichtung mit ihrer flächigen Interaktionsöffnung auf den zu mattierenden Bereich der Oberfläche, und Bestrahlung der Oberfläche mit einem Strahlmittelstrahl aus abrasiven Material in eine erste Strahlrichtung. Hierbei wird der Strahlmittelstrahl aus abrasiven Material in etwa parallel oder unter einem Winkel kleiner 30° zur Interaktionsöffnung und der zu mattierenden Oberfläche ausgerichtet. Anschließend wird die Bestrahlung der Oberfläche mit einem Strahlmittelstrahl aus abrasiven Material in eine zweite Strahlrichtung durchgeführt, welche in etwa entgegengesetzt zur ersten Strahlrichtung verläuft. Des Weiteren kann die wechselweise Bestrahlung der Oberfläche mit dem Strahlmittelstrahl aus abrasiven Material wiederholt werden, bis ein gewünschter Mattierungsgrad der zu mattierenden Oberfläche erreicht ist.

Ausführungsformen der Erfindung ermöglichen durch ein "flächenförmiges Strahlen" eine deutlich höhere Flächenleistung bei sonst gleichen Strahlparametern. Das bedeutet, dass zeitgleich die gesamte zu mattierende Oberfläche bestrahlt wird, wobei das Strahlgut mehrmals auf das Werkstück auftreffen kann. Da das Werkstück und die Düse während des Bestrahlungsvorgangs starr zueinander bleiben, und die Flächenleistung des Mattierens durch die Relativgeschwindigkeit zwischen Werkstück und den Partikeln des abrasiven Materials bestimmt wird und nicht durch die Relativgeschwindigkeit zwischen Werkstück und Strahlkammer bzw. Düse, ergibt sich eine sehr viel höhere Flächenleistung als bei den aus dem Stand der Technik bekannten Verfahren und Vorrichtungen. Als Strahlungsmittel können beispielsweise Glasbruch bzw. Partikel aus Glas mit einer Größe von beispielsweise 150µm verwendet werden. Durch Vorgabe von Bestrahlungsdauer, Partikelgröße, Partikelgeschwindigkeit, Material usw. können verschiedene Mattierungseffekte erzielt werden.

Zudem werden die zu mattierende Oberfläche bei Ausführungsformen der Erfindung rillenförmig angeraut, so dass keine Krater wie bei einem mit einem steileren Winkel als 60° ausgerichteten Strahlmittelstrahl ergeben. Durch die rillenförmige Anrauung der Oberfläche ergibt sich auf Mikroebene eine homogenere Mattierung als bei dem mit einem steileren Winkel als 60° ausgerichteten Strahlmittelstrahl. Auf Makroebene sind die erzeugten mattierten Oberflächen gleich homogen. Zudem können aggressive Medien durch die rillenförmige Struktur besser ablaufen bzw. abfließen. Insgesamt ergibt sich in vorteilhafter Weise eine höhere Chemikalienbeständigkeit der erzeugten Mattierung.

Durch die Anpassung der Düse bzw. Strahlkammer an das zu mattierende Werkstück kann das Bauteilhandling sehr ergonomisch gestaltet werden. Da keine beweglichen Anlagenteile vorhanden sind ist das erfindungsgemäß Verfahren sehr sicher.

In vorteilhafter Ausgestaltung der Vorrichtung kann eine Relativgeschwindigkeit zwischen den Partikeln des abrasiven Materials des Strahlmittelstrahls und der zu mattierenden Oberfläche eine Flächenleistung des Bestrahlungsvorgangs bestimmen.

In weiterer vorteilhafter Ausgestaltung der Vorrichtung kann ein in der Strahlkammer erzeugter Unterdruck die mindestens eine Interaktionsöffnung fluiddicht mit der mindestens einen zu mattierenden Oberfläche verbinden. Durch den erzeugten Unterdruck kann auf einfache Weise eine gute Verbindung zwischen der mindestens einen zu mattierenden Oberfläche und der Strahlkammer hergestellt werden. Zusätzlich kann die Sicherheit des Verfahrens erhöht werden, in dem ein Starten des Strahlvorgangs verhindert wird, wenn das Werkstück nicht korrekt mit der Düse verbunden ist und kein Unterdruck in der Strahlkammer erzeugt werden kann.

Um mehrere Werkstücke bzw. Oberflächen gleichzeitig zu mattieren, kann die Strahlkammer zumindest an einer Oberseite und an einer Unterseite mindestens eine Interaktionsöffnung aufweisen, welcher jeweils von einer zu mattierenden Oberfläche abdeckbar sind. Dadurch kann die Bestrahlung mit einer hohen Effektivität und ohne Verschleiß einer Wandung der Strahlkammer bzw. Strahldüse ausgeführt werden. Handelt es sich um kleine zu mattierende Oberflächen können auf der mindestens einen Seite der Strahlkammer mehrere Interaktionsöffnungen ausgebildet werden, welcher jeweils von einer zu mattierenden Oberfläche abdeckbar sind. Dadurch können mehrere kleine Oberflächen bzw. Werkstücke gleichzeitig mattiert werden.

In weiter vorteilhafter Ausgestaltung der Vorrichtung kann eine Düsenkontur, welche die mindestens eine Interaktionsöffnung umschließt, als fester Auflagerahmen mit einer Dichtung ausgebildet werden, auf welchem das Werkstück mit der zu mattierende Oberfläche aufliegt. Alternativ kann die Düsenkontur als flexibler Rand mit einer Dichtung ausgebildet werden, welcher sich an eine Kontur des Werkstücks im Bereich der zu mattierende Oberfläche anpasst.

In weiterer vorteilhafter Ausgestaltung des Verfahrens kann die zu mattierende Oberfläche vor der Bestrahlung mit dem Strahlmittelstrahl aus abrasiven Material maskiert werden, um nicht zu mattierende Bereiche abzudecken.

Dadurch können beispielsweise optische Effekte, Schriftzüge, Ornamente, Formen usw. umgesetzt werden. Hierbei kann die zu mattierenden Oberfläche mittels eines Druckverfahrens oder einem Folienauftrag maskiert werden. Für individuelle Mattierungen, wird die zu mattierende Oberfläche vorzugsweise mittels Folienauftrag maskiert. Bei Serienbauteilen werden die zu mattierenden Oberflächen vorzugsweise mittels eines Druckverfahrens maskiert. Vorzugweise wird umweltschonender wasserlöslicher Abziehlack als Maskierung auf die zu mattierende Oberfläche aufgedruckt. Diese Maskierung kann in vorteilhafter Weise umweltschonend mit Wasser ohne chemische Zusätze oder mit Wasser mit leichten chemischen Zusätzen wieder von der mattierten Oberfläche abgewaschen werden.

Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen als von der Erfindung umfasst und offenbart anzusehen, die in den Figuren nicht explizit gezeigt oder erläutert sind, jedoch durch separierte Merkmalskombinationen aus den erläuterten Ausführungen hervorgehen und erzeugbar sind.

Ausführungsbeispiele der Erfindung sind in der Zeichnung dargestellt und werden in der nachfolgenden Beschreibung näher erläutert. In der Zeichnung bezeichnen gleiche Bezugszeichen Komponenten bzw. Elemente, die gleiche bzw. analoge Funktionen ausführen. Hierbei zeigen:
- Fig. 1: eine schematische Darstellung eines ersten Ausführungsbeispiels einer erfindungsgemäßen Vorrichtung zum Mattieren einer Oberfläche;
- Fig. 2: eine schematische Längsschnittdarstellung der erfindungsgemäßen Vorrichtung aus Fig. 1;
- Fig. 3: eine schematische Darstellung eines zweiten Ausführungsbeispiels einer erfindungsgemäßen Vorrichtung zum Mattieren einer Oberfläche; und
- Fig. 4: eine schematische Längsschnittdarstellung der erfindungsgemäßen Vorrichtung aus Fig. 3.

Wie aus Fig. 1 bis 4 ersichtlich ist, umfassen die dargestellten Ausführungsbeispiele der erfindungsgemäßen Vorrichtung 1, 1A, 1B zum Mattieren einer Oberfläche 12 jeweils eine Düse 3, 3A, 3B, welche eine Strahlkammer 4, 4A, 4B zur Bestrahlung eines Werkstücks 10, 10A, 10B mit einem abrasiven Strahlungsmaterial aufweist. Die Strahlkammer 4, 4A, 4B weist an mindestens einer ihrer Seiten mindestens eine flächige Interaktionsöffnung 5.2 auf, welche dafür vorgesehen ist, formschlüssig auf mindestens eine zu mattierende Oberfläche 12 aufgesetzt zu werden, so dass die Strahlkammer 4, 4A, 4B dadurch geschlossen wird.

Hierbei bleiben das Werkstück und die Düse während des Bestrahlungsvorgangs starr zueinander, wobei eine Richtung eines Strahlmittelstrahls 9 aus abrasiven Material innerhalb der Strahlkammer 4, 4A, 4B in etwa parallel oder unter einem Winkel kleiner 30° zur Interaktionsöffnung 5.2 und der zu mattierenden Oberfläche 12 ausrichtbar ist.

Bei Ausführungsformen der Erfindung bestimmt eine Relativgeschwindigkeit zwischen den Partikeln 8 des abrasiven Materials des Strahlmittelstrahls 9 und der zu mattierenden Oberfläche 12 eine Flächenleistung des Bestrahlungsvorgangs.

Wie aus Fig. 1 bis 4 weiter ersichtlich ist, umfasst die Vorrichtung 1, 1A, 1B zum Mattieren einer Oberfläche jeweils zwei Strahlmittelanschlüsse 7, 7A, 7B, von denen in Abhängigkeit von der Strahlrichtung ein erster Strahlmittelanschluss 7, 7A, 7B als Zuführung 7.1 und ein zweiter Strahlmittelanschluss 7, 7A, 7B als Abführung 7.2 wirkt. Zwischen den Strahlmittelanschlüssen 7, 7A, 7B und der Strahlkammer 4, 4A, 4B ist jeweils ein Übergangsbereich 6, 6A, 6B angeordnet. In Abhängigkeit von der Strahlrichtung wirkt ein erster Übergangsbereich 6, 6A, 6B als Verteiler 6.1 des flächigen Strahlmittelstrahls 9 und ein zweiter Übergangsbereich 6, 6A, 6B als Sammler 6.2. Hierbei können die Strahlmittelanschlüsse 7, 7A, 7B mit einem nicht dargestellten Schlauch- und/oder Rohrsystem verbunden werden.

Bei den dargestellten Ausführungsbeispielen wird in der Strahlkammer 4, 4A, 4B ein Unterdruck erzeugt, welcher die Interaktionsöffnung 5.2 fluiddicht mit der zu mattierenden Oberfläche 12 verbindet. Zudem wird die Strahlrichtung des Strahlmittelstrahls 9 aus abrasiven Material umgekehrt.

Wie aus Fig. 1 und 2 weiter ersichtlich ist, ist eine Düsenkontur 5, welche die Interaktionsöffnung 5.2 umschließt, im dargestellten ersten Ausführungsbeispiel als fester Auflagerahmen 5A mit einer Dichtung 5.1 ausgebildet. Das Werkstück 10A liegt auf diesem Auflageramen 5A und der Dichtung 5.1 auf, so dass die zu mattierende Oberfläche 12 die Interaktionsöffnung 5.2 abdeckt. Zudem können Form und Abmessungen des Auflagerahmens 5A und der Dichtung an die Form und Abmessungen des Werkstücks 10A angepasst werden. Im dargestellten ersten Ausführungsbeispiel entspricht das Werkstück 10A einem Innenverkleidungsteil. Im dargestellten Ausführungsbeispiel ist die einzige Interaktionsöffnung 5.2 der Strahlkammer 4A an deren Oberseite angeordnet. Eine Unterseite der Strahlkammer 4A wird von einer nicht bezeichneten Wandung abgedeckt. Bei einem nicht dargestellten Ausführungsbeispiel kann an der Unterseite der Strahlkammer 4A eine zweite Interaktionsöffnung 5.2 ausgebildet werden, welcher von einer weiteren zu mattierenden Oberfläche 12 abdeckt werden kann, um die Strahlkammer 4A zu schließen. Bei einem weiteren nicht dargestellten Ausführungsbeispiel sind an mindestens einer Seite der Strahlkammer 4A mehrere Interaktionsöffnungen 5.2 ausgebildet, welche jeweils von einer zu mattierenden Oberfläche 12 abdeckbar sind.

Wie aus Fig. 3 und 4 weiter ersichtlich ist, ist die Düsenkontur 5, welche die Interaktionsöffnung 5.2 umschließt, im dargestellten zweiten Ausführungsbeispiel als flexibler Rand 5B mit einer Dichtung 5.1 ausgebildet. Hierbei passt sich der flexible Rand 5B und die Dichtung 5.1 an eine Kontur des Werkstücks 10B im Bereich der zu mattierenden Oberfläche 12 an. Im dargestellten zweiten Ausführungsbeispiel entspricht das Werkstück 10B einem Schweller, an welchem ein Bereich mattiert werden soll.

Das erfindungsgemäße Verfahren zur Mattierung einer Oberfläche 12 mit der oben beschriebenen Vorrichtung 1, 1A, 1B umfasst die folgenden Schritte: Bereitstellen eines Werkstücks 10, 10A, 10B mit einer zu mattierenden Oberfläche 12, Aufsetzen der Vorrichtung 1, 1A, 1B mit ihrer flächigen Interaktionsöffnung 5.2 auf den zu mattierenden Bereich der Oberfläche 12, und Bestrahlung der Oberfläche 12 mit einem Strahlmittelstrahl 9 aus abrasiven Material in eine erste Strahlrichtung. Hierbei wird der Strahlmittelstrahl 9 aus abrasiven Material in etwa parallel oder unter einem Winkel kleiner 30° zur Interaktionsöffnung 5.2 und zur mattierenden Oberfläche 12 ausgerichtet.

Wie oben bereits ausgeführt ist, bestimmt die Relativgeschwindigkeit zwischen den Partikeln 8 des abrasiven Materials des Strahlmittelstrahls 9 und der zu mattierenden Oberfläche 12 eine Flächenleistung des Bestrahlungsvorgangs.

Im dargestellten Ausführungsbeispiel wird die Bestrahlung der zu mattierenden Oberfläche 12 zusätzlich mit einem Strahlmittelstrahl 9 aus abrasiven Material in eine zweite Strahlrichtung durchgeführt, wobei die zweite Strahlrichtung in etwa entgegengesetzt zur ersten Strahlrichtung verläuft. Die wechselweise Bestrahlung der Oberfläche 12 mit dem Strahlmittelstrahls 9 aus abrasiven Material wird im dargestellten Ausführungsbeispiel wiederholt, bis ein gewünschter Mattierungsgrad der zu mattierenden Oberfläche 12 erreicht ist.

Zur Erzielung von bestimmten Mattierungseffekten kann die zu mattierende Oberfläche 12 vor der Bestrahlung maskiert werden, um nicht zu mattierende Bereiche abzudecken. Die zu mattierenden Oberfläche 12 der Werkstücke 10, 10A, 10B können für Serienteile mittels eines Druckverfahrens automatisch maskiert werden. Bei individuellen Werkstücken 10, 10A, 10B kann die zu mattierende Oberfläche 12 durch Folienauftrag einzeln maskiert werden. Vorzugweise wird umweltschonender wasserlöslicher Abziehlack als Maskierung auf die zu mattierende Oberfläche 12 aufgedruckt. Diese Maskierung kann in vorteilhafter Weise umweltschonend mit Wasser ohne chemische Zusätze oder mit Wasser mit leichten chemischen Zusätzen wieder von der mattierten Oberfläche 12 abgewaschen bzw. entfernt werden.

### BEZUGSZEICHENLISTE

- 1, 1A, 1B: Vorrichtung zum Mattieren von Oberflächen
- 3, 3A, 3B: Düse
- 4, 4A, 4B: Strahlkammer
- 5: Düsenkontur
- 5A: fester Auflagerahmen
- 5B: flexibler Rand
- 5.1: Dichtung
- 5.2: Interaktionsöffnung
- 6: Übergangsbereich
- 6.1: Verteiler
- 6.2: Sammler
- 7, 7A, 7B: Strahlmittelanschluss
- 7.1: Zuführung
- 7.2: Abführung
- 8: Partikel
- 9: Strahlmittelstrahl
- 10, 10A, 10B: Werkstück
- 12: zu mattierende Oberfläche

## Patentansprüche

1. Vorrichtung (1, 1A, 1B) zum Mattieren einer Oberfläche (12), mit einer Düse (3, 3A, 3B), welche eine Strahlkammer (4, 4A, 4B) zur Bestrahlung eines Werkstücks (10, 10A, 10B) mit einem abrasiven Strahlungsmaterial aufweist, wobei die Strahlkammer (4, 4A, 4B) an mindestens einer ihrer Seiten eine mindestens eine flächige Interaktionsöffnung (5.2) aufweist, welche dafür vorgesehen ist, formschlüssig auf mindestens eine zu mattierende Oberfläche (12) aufgesetzt zu werden, so dass die Strahlkammer (4, 4A, 4B) dadurch geschlossen wird,
wobei das Werkstück (10, 10A, 10B) und die Düse (3, 3A, 3B) während des Bestrahlungsvorgangs starr zueinander bleiben, wobei eine Richtung eines Strahlmittelstrahls (9) aus abrasiven Material innerhalb der Strahlkammer (4, 4A, 4B) in etwa parallel oder unter einem Winkel kleiner 30° zur Interaktionsöffnung (5.2) und der zu mattierenden Oberfläche (12) ausrichtbar ist,
**dadurch gekennzeichnet, dass**
die Strahlrichtung des Strahlmittelstrahls (9) aus abrasiven Material umkehrbar ist.

2. Vorrichtung (1, 1A, 1B) nach Anspruch 1, **dadurch gekennzeichnet, dass** eine Relativgeschwindigkeit zwischen den Partikeln (8) des abrasiven Materials des Strahlmittelstrahls (9) und der zu mattierenden Oberfläche (12) eine Flächenleistung des Bestrahlungsvorgangs bestimmt.

3. Vorrichtung (1, 1A, 1B) nach Anspruch 1 oder 2, **dadurch gekennzeichnet, dass** ein in der Strahlkammer (4, 4A, 4B) erzeugter Unterdruck die mindestens eine Interaktionsöffnung (5.2) fluiddicht mit der mindestens einen zu mattierenden Oberfläche (12) verbindet.

4. Vorrichtung (1, 1A, 1B) nach einem der Ansprüche 1 bis 3, **dadurch gekennzeichnet, dass** die Strahlkammer (4, 4A, 4B) zumindest an einer Oberseite und an einer Unterseite mindestens eine Interaktionsöffnung (5.2) aufweist, welcher jeweils von einer zu mattierenden Oberfläche (12) abdeckbar sind.

5. Vorrichtung (1, 1A, 1B) nach einem der Ansprüche 1 bis 4, **dadurch gekennzeichnet, dass** die Strahlkammer (4, 4A, 4B) an der mindestens einen Seite mehrere Interaktionsöffnungen (5.2) aufweist, welche jeweils von einer zu mattierenden Oberfläche (12) abgedeckt sind.

6. Vorrichtung (1, 1A, 1B) nach einem der Ansprüche 1 bis 5, **dadurch gekennzeichnet, dass** eine Düsenkontur (5), welche die mindestens eine Interaktionsöffnung (5.2) umschließt, als fester Auflagerahmen (5A) mit einer Dichtung (5.1) ausgebildet ist, auf welchem das Werkstück (10, 10A) mit der zu mattierende Oberfläche (12) aufliegt.

7. Vorrichtung (1, 1A, 1B) nach einem der Ansprüche 1 bis 5, **dadurch gekennzeichnet, dass** eine Düsenkontur (5), welche die mindestens eine Interaktionsöffnung (5.2) umschließt, als flexibler Rand (5B) mit einer Dichtung (5.1) ausgebildet ist, welcher sich an eine Kontur des Werkstücks (10, 10B) im Bereich der zu mattierende Oberfläche (12) anpasst.

8. Verfahren zur Mattierung einer Oberfläche (12) mit einer Vorrichtung (1, 1A, 1B), welche nach einem der Ansprüche 1 bis 7 ausgebildet ist, mit folgenden Schritten:
Bereitstellen eines Werkstücks (10, 10A, 10B) mit einer zu mattierenden Oberfläche (12),
Aufsetzen der Vorrichtung (1, 1A, 1B) mit ihrer flächigen Interaktionsöffnung (5.2) auf den zu mattierenden Bereich der Oberfläche (12),
Bestrahlung der Oberfläche (12) mit einem Strahlmittelstrahl (9) aus abrasiven Material in eine erste Strahlrichtung, wobei der Strahlmittelstrahl (9) aus abrasiven Material in etwa parallel oder unter einem Winkel kleiner 30° zur Interaktionsöffnung (5.2) und der zu mattierenden Oberfläche (12) ausgerichtet wird,
wobei die Bestrahlung der Oberfläche (12) mit dem Strahlmittelstrahl (9) aus abrasiven Material anschließend in eine zweite Strahlrichtung durchgeführt wird, wobei die zweite Strahlrichtung in etwa entgegengesetzt zur ersten Strahlrichtung verläuft.

9. Verfahren nach Anspruch 8, **dadurch gekennzeichnet, dass** die wechselweise Bestrahlung der Oberfläche (12) mit dem Strahlmittelstrahl (9) aus abrasiven Material wiederholt wird, bis ein gewünschter Mattierungsgrad der zu mattierenden Oberfläche (12) erreicht ist.

10. Verfahren nach Anspruch 8 oder 9, **dadurch gekennzeichnet, dass** die zu mattierende Oberfläche (12) vor der Bestrahlung mit dem Strahlmittelstrahl (9) aus abrasiven Material maskiert wird, um nicht zu mattierende Bereiche abzudecken.

11. Verfahren nach Anspruch 10, **dadurch gekennzeichnet, dass** die zu mattierenden Oberfläche (12) mittels eines Druckverfahrens oder einem Folienauftrag maskiert wird.

12. Verfahren nach Anspruch 10, **dadurch gekennzeichnet, dass** wasserlöslicher Abziehlack als Maskierung auf die zu mattierende Oberfläche (12) aufgedruckt wird.

## Claims

1. Device (1, 1A, 1B) for producing a matt surface (12), comprising a nozzle (3, 3A, 3B) which has a blasting chamber (4, 4A, 4B) for irradiating a workpiece (10, 10A, 10B) with an abrasive blasting material, the blasting chamber (4, 4A, 4B) having on at least one of its sides an at least one flat interaction opening (5.2) which is intended to be placed in a form-fitting manner on at least one surface (12) that is to be made matt, so that the blasting chamber (4, 4A, 4B) is thereby closed,
wherein the workpiece (10, 10A, 10B) and the nozzle (3, 3A, 3B) remain rigid with respect to each other during the irradiation process, wherein a direction of an abrasive jet (9) of abrasive material within the blasting chamber (4, 4A, 4B) can be aligned approximately parallel to or at an angle of less than 30° with respect to the interaction opening (5.2) and the surface (12) that is to be made matt,
**characterised in that**
the jet direction of the abrasive jet (9) of abrasive material is reversible.

2. Device (1, 1A, 1B) according to claim 1, **characterised in that** a relative velocity between the particles (8) of the abrasive material of the abrasive jet (9) and the surface (12) that is to be made matt determines a surface power of the irradiation process.

3. Device (1, 1A, 1B) according to claim 1 or 2, **characterised in that** a reduced pressure generated in the blasting chamber (4, 4A, 4B) connects the at least one interaction opening (5.2) in a fluid-tight manner to the at least one surface (12) that is to be made matt.

4. Device (1, 1A, 1B) according to any one of claims 1 to 3, **characterised in that** the blasting chamber (4, 4A, 4B) has at least one interaction opening (5.2) at least on an upper side and on an underside, which interaction openings can each be covered by a surface (12) that is to be made matt.

5. Device (1, 1A, 1B) according to any one of claims 1 to 4, **characterised in that** the blasting chamber (4, 4A, 4B) has a plurality of interaction openings (5.2) on the at least one side, each of which are covered by a surface (12) that is to be made matt.

6. Device (1, 1A, 1B) according to any one of claims 1 to 5, **characterised in that** a nozzle shape (5), which surrounds the at least one interaction opening (5.2), is configured as a fixed support frame (5A) with a seal (5.1), on which the workpiece (10, 10A) with the surface (12) that is to be made matt rests.

7. Device (1, 1A, 1B) according to any one of claims 1 to 5, **characterised in that** a nozzle shape (5), which surrounds the at least one interaction opening (5.2), is configured as a flexible edge (5B) with a seal (5.1), which conforms to a shape of the workpiece (10, 10B) in the area of the surface (12) that is to be made matt.

8. Method for producing a matt surface (12) with a device (1, 1A, 1B), which is configured according to any one of claims 1 to 7, comprising the following steps:
providing a workpiece (10, 10A, 10B) with a surface (12) that is to be made matt,
placing the device (1, 1A, 1B) with its flat interaction opening (5.2) on the area of the surface (12) that is to be made matt,
irradiating the surface (12) with an abrasive jet (9) of abrasive material in a first jet direction, the abrasive jet (9) of abrasive material being aligned approximately parallel to or at an angle of less than 30° to the interaction opening (5.2) and the surface (12) that is to be made matt,
the irradiation of the surface (12) with the abrasive jet (9) of abrasive material being subsequently carried out in a second jet direction, the second jet direction extending in an approximately opposite direction to the first jet direction.

9. Method according to claim 8, **characterised in that** the alternating irradiation of the surface (12) with the abrasive jet (9) of abrasive material is repeated until the surface (12) has been made matt to a desired degree.

10. Method according to claim 8 or 9, **characterised in that** the surface (12) that is to be made matt is masked before irradiation with the abrasive jet (9) of abrasive material, in order to cover areas that are not to be made matt.

11. Method according to claim 10, **characterised in that** the surface (12) that is to be made matt is masked by means of a printing method or application of a film.

12. Method according to claim 10, **characterised in that** water-soluble peelable lacquer is printed as masking on the surface (12) that is to be made matt.

## Revendications

1. Dispositif (1, 1A, 1B) pour le matage d'une surface (12), avec une buse (3, 3A, 3B), laquelle présente une chambre de grenaillage (4, 4A, 4B) pour le grenaillage d'une pièce (10, 10A, 10B) avec un matériau de grenaillage, dans lequel la chambre de grenaillage (4, 4A, 4B) présente sur au moins un de ses côtés au moins une ouverture d'interaction plate (5.2), laquelle est prévue pour être placée par complémentarité de forme sur au moins une surface (12) à matifier, de sorte que la chambre de grenaillage (4, 4A, 4B) est ainsi fermée,
dans lequel la pièce (10, 10A, 10B) et la buse (3, 3A, 3B) restent rigides l'une par rapport à l'autre pendant le processus de grenaillage, dans lequel une direction d'un jet de grenaillage (9) de matériau abrasif à l'intérieur de la chambre de grenaillage (4, 4A, 4B) peut être alignée approximativement parallèlement ou selon un angle inférieur à 30° par rapport à l'ouverture d'interaction (5.2) et à la surface (12) à matifier,
**caractérisé en ce que**
la direction de jet du jet de grenaillage (9) de matériau abrasif est réversible.

2. Dispositif (1, 1A, 1B) selon la revendication 1, **caractérisé en ce qu'**une vitesse relative entre les particules (8) du matériau abrasif du jet de grenaillage (9) et la surface (12) à matifier détermine un rendement surfacique du processus de grenaillage.

3. Dispositif (1, 1A, 1B) selon la revendication 1 ou 2, **caractérisé en ce qu'**une dépression générée dans la chambre de grenaillage (4, 4A, 4B) connecte de manière étanche aux fluides l'au moins une ouverture d'interaction (5.2) à l'au moins une surface (12) à matifier.

4. Dispositif (1, 1A, 1B) selon l'une quelconque des revendications 1 à 3, **caractérisé en ce que** la chambre de grenaillage (4, 4A, 4B) présente au moins une ouverture d'interaction (5.2) au moins sur un côté supérieur et sur un côté inférieur, lesquelles peuvent respectivement être recouvertes par une surface (12) à matifier.

5. Dispositif (1, 1A, 1B) selon l'une quelconque des revendications 1 à 4, **caractérisé en ce que** la chambre de grenaillage (4, 4A, 4B) présente sur au moins un côté plusieurs ouvertures d'interaction (5.2), lesquelles sont respectivement recouvertes par une surface (12) à matifier.

6. Dispositif (1, 1A, 1B) selon l'une quelconque des revendications 1 à 5, **caractérisé en ce qu'**un contour de buse (5), lequel entoure l'au moins une ouverture d'interaction (5.2), est réalisé en tant que cadre de support fixe (5A) avec un joint (5.1), sur lequel la pièce (10, 10A) repose avec la surface (12) à matifier.

7. Dispositif (1, 1A, 1B) selon l'une quelconque des revendications 1 à 5, **caractérisé en ce qu'**un contour de buse (5), lequel entoure l'au moins une ouverture d'interaction (5.2), est réalisé en tant que bord flexible (5B) avec un joint (5.1), qui s'adapte à un contour de la pièce (10, 10B) au niveau de la surface (12) à matifier.

8. Procédé de matage d'une surface (12) avec un dispositif (1, 1A, 1B), lequel est réalisé selon l'une quelconque des revendications 1 à 7, avec les étapes suivantes :
fourniture d'une pièce (10, 10A, 10B) avec une surface (12) à matifier,
placement du dispositif (1, 1A, 1B) avec son ouverture d'interaction plate (5.2) sur la zone de la surface (12) à matifier,
grenaillage de la surface (12) avec un jet de grenaillage (9) de matériau abrasif dans une première direction de jet, dans lequel le jet de grenaillage (9) de matériau abrasif est aligné approximativement parallèlement ou à un angle inférieur à 30° par rapport à l'ouverture d'interaction (5.2) et à la surface (12) à matifier,
dans lequel le grenaillage de la surface (12) avec le jet de grenaillage (9) de matériau abrasif est ensuite effectué dans une seconde direction de jet, dans lequel la seconde direction de jet est approximativement opposée à la première direction de jet.

9. Procédé selon la revendication 8, **caractérisé en ce que** le grenaillage alterné de la surface (12) avec le jet de grenaillage (9) de matériau abrasif est répété jusqu'à ce qu'un degré souhaité de matage de la surface (12) à matifier soit atteint.

10. Procédé selon la revendication 8 ou 9, **caractérisé en ce que** la surface (12) à matifier est masquée avant le grenaillage avec le jet de grenaillage (9) de matériau abrasif afin de recouvrir les zones à ne pas matifier.

11. Procédé selon la revendication 10, **caractérisé en ce que** la surface (12) à matifier est masquée au moyen d'un procédé d'impression ou d'une application de film.

12. Procédé selon la revendication 10, **caractérisé en ce qu'**une laque pelable soluble dans l'eau est imprimée en tant que masquage sur la surface (12) à matifier.
